# FASCICULE DE BREVET EUROPEEN

(11) **EP 0 419 365 B1**
(45) Date de publication et mention de la délivrance du brevet: **20.01.1993**
(21) Numéro de dépôt: 90402609.3
(22) Date de dépôt: 20.09.1990
(51) Int. Cl.: F23G 5/44, F23G 5/50

(54) **Dispositif pour réaliser l'injection de boues dans un incinérateur**
Vorrichtung zum Eindüsen von Schlamm in einen Müllverbrennungsofen
Device for injecting sludge into an incinerator

(30) Priorité: 21.09.1989 MC 207289
(43) Date de publication de la demande: 27.03.1991
(73) Titulaire: Baria, Guy, MC-98000 Monte Carlo (MC)
(72) Inventeur: Baria, Guy, MC-98000 Monte Carlo (MC)
(74) Mandataire: Armengaud Ainé, Alain

(56) Documents cités:
- DE-A- 2 702 266
- US-A- 3 575 119
- US-A- 4 479 441

## Description

La présente invention est relative à un dispositif permettant de réaliser une introduction par injection de boues dans la chambre de combustion d'un incinérateur.

Il est connu que la combustion des boues provenant des stations d'épuration des eaux usées peut être réalisée dans un four d'incinération d'ordures ménagères. Cependant, cette combustion soulève des problèmes difficiles à résoudre notamment en raison de la teneur élevée en humidité des boues et de la nécessité d'assurer une introduction régulière et homogène des boues dans le four d'incinération.

Il existe à l'heure actuelle divers procédés et dispositifs utilisés pour l'introduction des boues dans des fours d'incinération d'ordures ménagères, parmi lesquels on peut citer notamment :
- l'introduction des boues dans la goulotte d'alimentation recevant les ordures à l'aide d'un système d'alimentation par exemple du type vis d'Archimède. Une telle solution entraîne des hétérogénéités de concentration des boues au niveau de la vis d'alimentation ce qui se traduit par une mauvaise combustion ;
- le conditionnement préalable des boues en granulés à faible teneur en humidité qui sont introduits dans la chambre de combustion du four d'incinération en même temps que les ordures ménagères, dans la trémie d'alimentation de ces dernières. Cette technique connue nécessite un séchage thermique coûteux en énergie et en investissement sans compter une manutention, un traitement et un transport des boues, ce qui bien entendu augmente les prix de revient et peut engendrer des nuisances pour le personnel d'exploitation ;
- la projection des boues sur la grille de combustion de l'incinérateur à l'aide d'un système d'alimentation assurant un émiettage de ce boues qui doivent être réparties sur la grille de combustion. Le problème difficile à résoudre ici est celui du calibrage des boues et de leur répartition sur la surface de la grille de combustion.

La présente invention se propose d'apporter une solution qui s'écarte des solutions antérieurement utilisées pour assurer l'introduction des boues dans la chambre de combustion d'un incinérateur en permettant une alimentation homogène des boues par injection dans la chambre de combustion, selon un débit constant et sous une forme assurant une combustion rapide et sans nuisance.

En conséquence, la présente invention a pour objet un dispositif permettant de réaliser l'injection des boues provenant notamment de stations d'épuration d'eaux usées, dans la chambre de combustion d'un incinérateur en particulier d'un incinérateur d'ordures ménagères, caractérisé en ce qu'il comporte au moins un injecteur de petit diamètre, alimenté, selon un débit constant pour tous les injecteurs, par l'intermédiaire d'une chambre de distribution, chaque injecteur étant constitué d'un tube présentant une forme cylindrique et comportant un embout de forme conique, côté chambre de combustion, avec le grand angle situé du côté de la sortie des boues de l'injecteur en ce que chacun des injecteurs est muni d'un système de refroidissement réalisant une circulation d'un fluide de refroidissement, notamment de l'eau, dans une enceinte délimitée entre le tube d'injection et un manchon entourant ledit tube du côté du pied de l'injecteur, l'injection du fluide de refroidissement dans ladite enceinte s'effectuant par une canalisation d'alimentation débouchant dans cette enceinte par un orifice positionné sous le tube d'injection, du côté du pied de l'injecteur et en ce que l'on prévoit des moyens de régulation du débit du fluide de refroidissement introduit dans l'enceinte permettant d'obtenir un gradient de température linéaire tout le long de chaque injecteur.

Selon une caractéristique de la présente invention,le diamètre de chacun des injecteurs est compris entre 10 et 40 mm.

Selon une autre caractéristique du dispositif objet de la présente invention, la chambre de distribution est de forme générale tubulaire, à section constante, et la surface de sa section droite perpendiculaire à son axe longitudinal est supérieure à la somme des surfaces des sections d'entrée des tubes d'injection qui débouchent dans la partie inférieure de cette chambre de distribution. L'alimentation en boues de cette chambre de distribution peut s'effectuer soit par l'une de ses extrémités soit à partir de sa surface supérieure, une évacuation pour la vidange étant prévue à l'une des extrémités de la chambre d'alimentation.

Selon la présente invention, on prévoit des moyens permettant d'assurer le débouchage et/ou le nettoyage et/ou l'obturation des différents injecteurs, chacun de ces moyens étant constitués par une tige traversant la chambre de distribution et pénétrant dans le tube de l'injecteur correspondant jusqu'à la partie conique de ce dernier, le diamètre de chacune des tiges étant inférieur à celui de l'alésage de la partie cylindrique du tube d'injection. Ces tiges peuvent être manoeuvrées soit manuellement soit par tout dispositif moteur approprié tel que notamment des vérins. Elles peuvent être pourvues de moyens de rappel.

Selon l'invention, l'étanchéité de chacune desdites tiges au travers du corps de la chambre de distribution est assurée par un système de joints et une boîte à graisse et le refroidissement de chacune des tiges lors de son retrait du tube d'injection correspondant, après débourrage et/ou obturation est obtenu par passage de la tige au travers de la masse de boues présente dans la chambre de distribution et au travers de la graisse contenue dans ladite boîte à graisse.

D'autres caractéristiques et avantages de la présente invention ressortiront de la description faite ci-après en référence aux dessins annexés qui en illustrent un exemple de réalisation dépourvu de tout caractère limitatif. Sur les dessins :
- la figure 1 est une vue schématique en plan de dessus illustrant un mode de réalisation du dispositif objet de la présente invention ;
- la figure 2 est une vue de détail représentant en coupe axiale verticale un injecteur de boues conforme à la présente invention ;
- la figure 3 est également une vue de détail en coupe par un plan vertical selon l'axe d'un injecteur et de sa tige de nettoyage et/ou d'obturation correspondante et ;
- la figure 4 est également une vue de détail en coupe partielle par un plan vertical illustrant un exemple de montage d'un injecteur de boues sur la paroi de la chambre de combustion d'un incinérateur.

Ainsi qu'on l'a précisé ci-dessus, le dispositif objet de l'invention comporte au moins un injecteur permettant d'introduire les boues dans la chambre de combustion d'un incinérateur en traversant les protections thermiques de cette chambre ou des écrans de fours chaudières. Le problème résolu par l'invention est de réaliser une alimentation homogène et à débit constant des boues dans cette chambre de combustion et à cet effet, conformément à l'invention, les boues sont filées au travers de chaque injecteur qui est thermiquement régulé de manière à calibrer le boudin de boues ainsi introduit dans la chambre de combustion.

En se référant aux dessins, on voit que le dispositif objet de la présente invention comporte essentiellement les éléments suivants :
- au moins un tube d'injection désigné dans son ensemble par la référence 10 ;
- une chambre 12 de configuration particulière permettant de réaliser une distribution homogène et à débit constant de chaque injecteur 10 débouchant sur cette chambre de distribution ;
- des moyens désignés dans leur ensemble par la référence 16 permettant de réaliser le refroidissement des injecteurs 10 ;
- des moyens désignés dans leur ensemble par la référence 14 qui sont conçus de manière à assurer un débourrage et/ou un nettoyage et/ou une obturation de chaque injecteur 10 et ;
- des moyens permettant d'effectuer une vidange et un nettoyage lors de l'arrêt prolongé du dispositif.

On peut également prévoir selon l'invention un système de gestion par automate des différentes commandes et des sécurités de ce dispositif d'injection des boues.

En se référant plus particulièrement à la figure 2, on voit que chaque injecteur est constitué d'un tube 18 de forme cylindrique dont le côté embouchure 20 présente une forme conique avec un grand diamètre situé du côté de la sortie des boues ceci notamment afin d'éviter les bourrages, ainsi qu'on le décrira ci-après. L'autre extrémité du tube d'injection 18 est fixée sur la chambre de distribution 12 par tout moyen approprié par exemple Par un système de brides et d'écrous comme on peut le voir clairement sur la figure 2.

Chacun des injecteurs présente un faible diamètre d'entrée qui, selon la présente invention, est compris entre 10 et 40 mm. Sa longueur est Par exemple de l'ordre de 350 mm entre l'entrée des boues au pied de l'injecteur et leur sortie à l'extrémité de l'embout 20 de ce dernier.

La figure 4 illustre à titre d'exemple non limitatif un mode de montage d'un injecteur 10 sur l'ailette des tubes écrans 60 de la paroi 62 d'un four d'incinération d'ordures ménagères. On peut envisager d'autres systèmes de fixation par exemple directement sur la structure de la chambre de combustion ou dans la maçonnerie d'un incinérateur sans système de récupération.

L'alimentation en boues de chaque injecteur tel que 10 est réalisée à l'aide de la chambre de distribution 12 à laquelle les boues sont délivrées à l'aide d'une pompe d'amenée (non représentée sur le dessin). Comme on peut le voir sur la figure 3, cette chambre se présente sous la forme d'un corps 40 de forme générale tubulaire dont la partie supérieure 42 est démontable de manière à pouvoir faire office de trappe de visite. L'introduction des boues dans cette chambre de distribution peut s'effectuer soit au travers de l'une des parois d'extrémité de la chambre soit à l'aide d'un orifice d'introduction prévu sur la partie supérieure 42 du corps de cette chambre. Dans l'exemple de réalisation non limitatif représenté sur le dessin, l'introduction des boues s'effectue par l'intermédiaire d'une tubulure d'alimentation 44, à l'une des extrémités du corps 40, sur laquelle on a prévu une vanne d'admission 46. L'extrémité du corps de la chambre de distribution opposée à l'arrivée des boues (tubulure 44) est pourvue d'une tubulure de mise à l'égout 36 munie d'une vanne 38.

Comme on peut le voir sur la figure 3, la partie inférieure du corps 40 de la boîte de distribution comporte des orifices 48 sur chacun desquels débouche un injecteur. Selon l'invention, pour assurer une alimentation homogène et à débit constant de chaque injecteur tel que 10, la surface de la section droite perpendiculaire à son axe longitudinal, de la chambre de distribution 12, est supérieure à la somme des surfaces des orifices 48 au travers desquels s'effectue l'alimentation en boues de chaque tube d'injecteur.

La partie située côté pied de chaque injecteur (c'est-à-dire du côté de la chambre de distribution 12) est munie d'un manchon 22 entourant le tube cylindrique 18 en ménageant ainsi une chambre 24 dans laquelle circule un fluide de refroidissement, notamment de l'eau, qui se vaporise dans ladite chambre. Ce fluide de refroidissement est introduit dans la chambre 24 à l'aide d'une tubulure d'alimentation qui débouche par un orifice 26 prévu sous la partie inférieure du manchon 22 comme on peut le voir sur la figure 2, cet orifice 26 étant situé à proximité du pied de l'injecteur. La sortie du fluide de refroidissement s'effectue au travers d'un orifice 28 disposé sur le manchon 22 en regard de l'orifice 26. Sur la figure 1 on peut voir la canalisation 30 qui permet d'assurer l'alimentation en fluide de refroidissement. Le fait de réaliser l'introduction de ce fluide de refroidissement par le dessous du tube de chaque injecteur permet d'obtenir une différence de niveau avec l'orifice de sortie 28, ce qui assure la constitution d'une garde, le trop plein pouvant être éventuellement déversé dans le tube 36 de mise à l'égout du corps de la chambre de distribution 12 en aval de la vanne de vidange 38 de ce corps. Le débit de ce fluide peut être réglé soit manuellement soit automatiquement à l'aide d'une vanne 32 montée sur le tube 30, cette vanne pouvant être pilotée en débit grâce à un capteur et à un régulateur de température 34 qui sont placés sur la paroi de la chambre de distribution 12 (figure 3).

Le refroidissement des injecteurs tels que 10 par circulation d'eau est nécessaire notamment dans le cas d'une montée en température au-delà de la limite acceptable pour l'ensemble des composants du dispositif. Le refroidissement pendant l'injection des boues étant obtenu par la circulation des boues au travers de l'injecteur.

L'invention prévoit des moyens permettant d'assurer un débourrage et/ou un nettoyage et/ou une obturation de chaque tube d'injecteur. Dans l'exemple de réalisation représenté sur les dessins et plus particulièrement sur la figure 3, ces moyens comprennent pour chaque injecteur une tige 50 qui traverse la paroi du corps 40 de la chambre de distribution au travers d'un orifice 49 qui est situé en regard de l'orifice 48 au travers duquel s'effectue l'alimentation en boues de l'injecteur concerné. Cette tige présente un diamètre inférieur à celui du tube 18 de l'injecteur et sa course est déterminée de manière qu'elle pénètre dans ce tube jusqu'à la partie conique 20 de ce dernier. A titre d'exemple non limitatif, on indiquera que pour une valeur de diamètre d'entrée d'injecteur de 22 mm chaque tige de débourrage présentera un diamètre de 20 mm. L'embout de la tige 50 fait office d'emporte-pièce avec l'orifice 48. Les tiges telles que 50 peuvent être actionnées Par tout moyen approprié notamment à l'aide de vérins 52, pneumatiques, hydrauliques, alimentés à l'aide d'un distributeur 78 ou de vérins mécaniques. Un système de joints par exemple un joint à lèvres 54 est interposé entre chaque tige 50 et une entretoise 56 assurant la liaison entre le corps 40 de la chambre de distribution et le cylindre de chaque vérin 52 et l'on prévoit en outre une boîte à graisse 58 qui est placée devant le moyen de fixation de chaque vérin 52.

Lors de l'injection de la boue chaque tige telle que 50 est en position rétractée, comme représenté sur la figure 3, et les mouvements d'avancée et de recul des tiges telles que 50 n'interviennent qu'en cas de bourrage d'un injecteur. Dans ce cas, à chaque arrêt prolongé du dispositif, la tige 50 est introduite dans le tube de l'injecteur correspondant et elle est maintenue dans cette position afin de remplir les fonctions suivantes:
- arrêter l'injection des boues ;
- faire obstacle à l'entrée dans le dispositif des gaz ou des hautes températures régnant dans l'incinérateur ;
- empêcher le séchage de la boue ;
- isoler le corps d'alimentation en boues de la chambre de distribution 12 en vue d'assurer son nettoyage.

On notera que selon la présente invention, chaque tige 50 lors de son retrait d'un injecteur 10 après débourrage est refroidie par passage au travers de la masse de boues qui est contenue dans la chambre de distribution 12 et ensuite par passage au travers de la graisse enfermée dans la boîte à graisse 58. Par ailleurs, la présence de cette graisse qui se dépose sous la forme d'une mince pellicule sur la périphérie extérieure de la tige 50 permet d'assurer un auto-nettoyage de cette tige en évitant le collage des boues.

On prévoit également des moyens permettant de réaliser la vidange et le nettoyage du dispositif décrit ci-dessus lors d'arrêt prolongé du dispositif selon l'invention. En effet, en cas d'arrêt du dispositif, il est nécessaire de vidanger et de nettoyer la chambre de distribution 12 afin d'éviter l'accumulation des boues et leur séchage dans cette chambre.

Le dispositif comporte donc des buses de nettoyage telles que 64 qui sont disposées de préférence sur la partie supérieure du corps 34 (voir la figure 3), ces buses 64 pouvant être alternativement alimentées en air comprimé et en eau sous pression respectivement à l'aide de circuits d'alimentation 66, 68 pouvus de vannes 70 et 72.

La vidange est réalisée en fermant la vanne 46 d'alimentation en boues, en ouvrant la vanne 70 du circuit d'air comprimé 66 de manière à alimenter les buses de nettoyage 64 débouchant sur la chambre de distribution 12. La boue contenue dans cette chambre est chassée au travers du ou des injecteurs tels que 10 et le niveau des boues dans la chambre 12 descend jusqu'à la partie supérieure des trous 48 sur lesquels débouchent les injecteurs. On ferme alors la vanne d'admission d'air comprimé 70, on obture les injecteurs grâce aux tiges 50, on ouvre la vanne 38 de mise à l'égout et l'on ouvre la vanne 72 d'admission d'eau de nettoyage. Cette eau introduite dans la chambre de distribution 12, à l'aide des buses 64, nettoie cette chambre et les débris sont chassés vers l'égout au travers de la canalisation d'évacuation 36. Lorsque le nettoyage est terminé on referme la vanne 72 . Lors d'une remise en fonctionnement du dispositif d'injection, on ferme la vanne 38, on ouvre la vanne d'alimentation en boues 46 et le dispositif peut être remis en fonctionnement étant entendu que les tiges 50 sont en position rétractée. L'alimentation en boues des injecteurs peut alors reprendre.

On notera que ce système de buses de nettoyage 64 peut être également utilisé pour l'introduction sous pression d'un produit désinfectant dans la chambre de distribution.

Le dispositif objet de l'invention permet de réaliser une alimentation homogène et à débit constant des boues dans la chambre de combustion d'un incinérateur. Cette alimentation s'effectue sous la forme d'un boudin qui est filé au travers de chacun des injecteurs. Compte tenu de la régulation de la température selon un gradient linéaire tout le long de chacun des injecteurs, on obtient une alimentation calibrée et homogène. En outre, la caractéristique selon laquelle l'embout de chaque injecteur est de forme conique permet une pénétration des gaz chauds provenant de la chambre de combustion entre la périphérie externe du boudin formé et la paroi de l'embout de l'injecteur, ce qui assure la formation d'une croûte superficielle sur le boudin améliorant la combustion de ce dernier et effectuant par ailleurs un auto-nettoyage de l'extrémité de chaque injecteur.

Selon la présente invention, il est préférable d'utiliser une pluralité d'injecteurs régulièrement répartis le long de la base de la chambre de distribution. D'excellents résultats ont été obtenus sur un four d'incinération présentant un débit de 6 tonnes/heure d'ordures ménagères avec un dispositif selon l'invention, tel que décrit ci-dessus comportant 22 injecteurs ayant chacun un diamètre interne de 22 mm, le débit horaire d'injection de boues étant alors de 1 tonne/heure, les boues injectées présentant une teneur en matière sèche de 25 %. La pression d'injection dans la chambre de distribution 12 était de 0,8 bar.

Le dispositif objet de la présente invention peut fonctionner sans automatisation avec une simple alarme de surpression dans le corps de la chambre de distribution et un système de commande de l'arrêt de la pompe d'amenée des boues dans cette chambre en cas de dépassement du seuil critique, cette alarme pouvant être commandée à partir d'un capteur de pression 74. Cependant, il peut être préférable de prévoir une automatisation notamment afin de diminuer dans des proportions très importantes les temps de surveillance et d'intervention. Cette automatisation permet selon une caractéristique de la présente invention:
- de maintenir une pression appropriée à l'intérieur de la chambre de distribution 12 ;
- d'assurer un débourrage d'un injecteur dès que la pression monte ;
- de vérifier la course des tiges 50 de débourrage et d'obturation des injecteurs ;
- de déclencher les alarmes ;
- de piloter la pompe d'amenée des boues dans la chambre de distribution 12 ;
- de nettoyer les tubes des injecteurs à des fréquences déterminées.

L'appareillage d'automatisation utilisé comporte des capteurs de pression 74 placés à l'entrée de la chambre de distribution, un automate programmable 76 et un système de régulation du refroidissement comprenant notamment la vanne thermostatique 32 prévue sur la conduite 30 d'alimentation en fluide de refroidissement des injecteurs.

Selon l'invention, on peut prévoir trois seuils de surpression :
1° - Un premier seuil de surpression, le plus bas, indiquant soit un bourrage d'un ou de plusieurs injecteurs ou d'orifices tels que 48 de la chambre de distribution 12, soit un changement de la qualité de la boue injectée. On déclenche alors une alarme.
2° - Un deuxième seuil de surpression, continuation de la montée en pression, l'automate 76 envoie alors un signal électrique au distributeur 78 du vérin 52 concerné. La tige 50 de ce vérin fait alors un aller et retour dans la tubulure de l'injecteur correspondant pour en assurer le débourrage.
3° - Troisième seuil de surpression, la surpression maximale est atteinte, l'automate 76 arrête alors l'alimentation électrique de la pompe d'amenée des boues.

Selon l'invention, on peut prévoir un cycle de débourrage programmé dont l'exécution permet d'éviter d'atteindre les seuils de pression et de maintenir un calibrage constant du ou des boudins de boues introduits par le ou les injecteurs dans l'incinérateur.

Enfin, selon l'invention, on prévoit des capteurs magnétiques de fin de course schématisés en 80 sur la figure 3 permettant de détecter les anomalies de fonctionnement des moyens de débourrage et de faciliter les interventions.

## Revendications

1. Dispositif permettant de réaliser l'injection des boues provenant notamment de stations d'épuration d'eaux usées, dans la chambre de combustion d'un incinérateur en particulier d'un incinérateur d'ordures ménagères, caractérisé en ce qu'il comporte au moins un injecteur (10) de petit diamètre, alimenté, selon un débit constant pour tous les injecteurs, par l'intermédiaire d'une chambre de distribution (12), chaque injecteur étant constitué d'un tube (18) présentant une forme cylindrique et comportant un embout de forme conique (20), côté chambre de combustion, avec le grand angle situé du côté de la sortie des boues de l'injecteur en ce que chacun des injecteurs (10) est muni d'un système de refroidissement (16) réalisant une circulation d'un fluide de refroidissement, notamment de l'eau, dans une enceinte (24) délimitée entre le tube d'injection (18) et un manchon (22) entourant ledit tube du côté du pied de l'injecteur, l'injection du fluide de refroidissement dans ladite enceinte s'effectuant par une canalisation d'alimentation (30) débouchant dans cette enceinte par un orifice (26) positionné sous le tube d'injection, du côté du pied de l'injecteur et en ce que l'on prévoit des moyens de régulation du débit du fluide de refroidissement introduit dans l'enceinte (24) permettant d'obtenir un gradient de température linéaire tout le long de chaque injecteur.

2. Dispositif selon la revendication 1, caractérisé en ce que le diamètre de chacun des injecteurs (10) est compris entre 10 et 40 mm.

3. Dispositif selon l'une quelconque des revendications précédentes, caractérisé en ce que la chambre de distribution (12) comporte un corps (40) de forme générale tubulaire et à section constante et la surface de sa section droite perpendiculaire à son axe longitudinal est supérieure à la somme des surfaces des sections des orifices (48) d'entrée des tubes d'injection qui débouchent dans la partie inférieure de cette chambre de distribution.

4. Dispositif selon la revendication 3, caractérisé en ce que l'alimentation en boues de cette chambre de distribution s'effectue par une conduite d'admission (44) prévue soit à l'une de ses extrémités soit sur sa surface supérieure, une évacuation (36) étant prévue pour la vidange à l'extrémité opposée à l'alimentation.

5. Dispositif selon l'une quelconque des revendications précédentes, caractérisé en ce que l'on prévoit des moyens permettant d'assurer le débouchage et/ou le nettoyage et/ou l'obturation des différents injecteurs, chacun de ces moyens étant constitué par une tige (50) traversant la paroi de la chambre de distribution (12) et pénétrant dans le tube de l'injecteur correspondant jusqu'à la partie conique de ce dernier, le diamètre de chacune des tiges étant inférieur à celui de l'alésage de la partie cylindrique du tube d'injection.

6. Dispositif selon la revendication 5, caractérisé en ce que lesdites tiges (50) sont manoeuvrées soit manuellement soit par tout dispositif moteur approprié tel que notamment des vérins pneumatiques, hydrauliques ou mécaniques et elles peuvent être pourvues de moyens de rappel.

7. Dispositif selon l'une quelconque des revendications 5 ou 6, caractérisé en ce que l'étanchéité de chacune desdites tiges (50) au travers de la paroi du corps (40) de la chambre de distribution est assurée par un système de joints (54) et une boîte à graisse (58) et le refroidissement de chacune des tiges lors de son retrait du tube d'injection correspondant, après débourrage et/ou obturation est obtenu par passage de la tige au travers de la masse de boues présente dans la chambre de distribution et au travers de la graisse contenue dans ladite boîte à graisse.

8. Dispositif selon l'une quelconque des revendications précédentes, caractérisé en ce que l'on prévoit un système de vidange et de nettoyage lors des arrêts prolongés du dispositif qui comprend des buses de nettoyage (64) débouchant dans la chambre d'alimentation (12) et au travers desquelles on insuffle successivement de l'air comprimé pour chasser les boues dans les différents injecteurs puis de l'eau sous pression et/ou un liquide désinfectant pour effectuer le nettoyage de la chambre de distribution.

9. Dispositif selon l'une quelconque des revendications précédentes, caractérisé en ce qu'il fonctionne sous la commande d'un système d'automatisation comportant un automate programmable (76), des capteurs de pression (74) placés à l'entrée de la chambre de distribution et un système de régulation du refroidissement des injecteurs, l'automatisation étant conçue de façon à assurer les fonctions suivantes : maintenir la bonne valeur de la pression à l'intérieur de la chambre de distribution (12) ; effectuer un débourrage de l'un quelconque des injecteurs dès que la pression monte dans ce dernier ; vérifier la course des tiges (50) des moyens de débourrage et d'obturation des injecteurs ; déclencher les alarmes ; piloter la pompe d'alimentation en boues de la chambre de distribution ; nettoyer les injecteurs selon des fréquences programmées.

## Patentansprüche

1. Vorrichtung zum Eindüsen von Schlamm, insbesondere aus Abwasser-Kläranlagen, in die Brennkammer eines Verbrennungsofens, insbesondere eines Hausmüll-Verbrennungsofens,
**dadurch gekennzeichnet, daß** sie mindestens eine Einspritzdüse (10) mit kleinem Durchmesser enthält, die mittels einer Verteilungskammer (12) gemäß einer für alle Düsen konstanten Durchsatzleistung gespeist wird, wobei jede Düse aus einem zylindrischen Rohr (18) gebildet ist, das einen konischen Ansatz (20) auf der Seite der Brennkammer aufweist, wobei der große Winkel auf der Seite des Austritts der Schlämme aus der Düse angeordnet ist, und
daß jede Düse (10) ein Kühlsystem (16) aufweist, das den Umlauf eines Kühlmittels, insbesondere Wasser, in einer Kammer (24) gewährleistet, die zwischen dem Einspritzrohr (18) und einer das Rohr an der Fußseite der Düse umgebenden Muffe (22) abgegrenzt ist, wobei das Einspritzen des Kühlmittels in die Kammer durch eine Zufuhrleitung (30) stattfindet, die in die Kammer durch eine Öffnung (26) einmündet, die unter dem Einspritzrohr auf der Seite des Fußes der Düse angeordnet ist, und daß eine Einrichtung zur Regulierung der in die Kammer (24) eingeführten Kühlmittelmenge vorgesehen ist, die es ermöglicht, einen entlang jeder Düse linearen Temperaturgradienten zu erhalten.

2. Vorrichtung nach Anspruch 1, **dadurch gekennzeichnet, daß** der Durchmesser jeder Düse (10) zwischen 10 und 40 mm liegt.

3. Vorrichtung nach einem der vorhergehenden Ansprüche, **dadurch gekennzeichnet, daß** die Verteilungskammer (12) ein im wesentliches röhrenförmiges Gehäuse (40) mit konstantem querschnitt aufweist und die Oberfläche seines zu seiner Längsachse rechtwinkligen Querschnittes größer ist als die Summe der Flächen der Querschnitte der Eintrittsöffnungen (48) der Einspritzrohre, die in den unteren Teil dieser Verteilungskammer münden.

4. Vorrichtung nach Anspruch 3, **dadurch gekennzeichnet, daß** die Zuführung von Schlamm in diese Verteilungskammer durch eine Einführleitung (44) stattfindet, die an einem ihrer Enden oder auf ihrer Oberseite vorgesehen ist, wobei ein Ablauf (36) für die Entleerung an dem der Zuführung gegenüberliegenden Ende angeordnet ist.

5. Vorrichtung nach einem der vorhergehenden Ansprüche, **dadurch gekennzeichnet, daß** Einrichtungen zur Gewährleistung der Öffnung und/oder der Reinigung und/oder dem Verschließen der verschiedenen Düsen vorgesehen sind, wobei jede dieser Einrichtungen von einer Stange (50) gebildet ist, die sich durch die Wand der Verteilungskammer (12) erstreckt und in das Rohr der entsprechenden Düse bis zum konischen Teil der letzteren eindringt, wobei der Durchmesser jeder Stange kleiner ist als der der Bohrung des zylindrischen Teils des Einspritzrohres.

6. Vorrichtung nach Anspruch 5, **dadurch gekennzeichnet, daß** die Stangen (50) entweder manuell oder durch eine geeignete Antriebsvorrichtung, insbesondere pneumatische, hydraulische oder mechanische Zylinder betätigt werden und daß sie mit Rückstelleinrichtungen versehen sein können.

7. Vorrichtung nach einem der Ansprüche 5 oder 6, **dadurch gekennzeichnet, daß** die Abdichtung jeder Stange (50) gegenüber der Wand des Gehäuses (40) der Verteilungskammer durch ein System von Dichtungen (54) und eine Schmierbüchse (58) gewährleistet wird und die Kühlung jeder Stange bei ihrem Rückzug aus dem entsprechenden Einspritzrohr nach dem Ausstoß und/oder Verschließen durch den Durchlauf der Stange durch die in der Verteilungskammer befindliche Schlamm-Masse und durch das in der Schmierbüchse enthaltene Fett erreicht wird.

8. Vorrichtung nach einem der vorhergehenden Ansprüche, **dadurch gekennzeichnet, daß** ein System zum Entleeren und Reinigen während der verlängerten Stillstände der Vorrichtung vorgesehen ist, das Reinigungsdüsen (64) enthält, die in die Zuführkammer (12) münden und durch die nacheinander Druckluft, die den Schlamm in die verschiedenen Düsen treibt, und Wasser unter Druck und/oder eine desinfizierende Flüssigkeit zur Reinigung der Verteilungskammer eingeblasen werden.

9. Vorrichtung nach einem der vorhergehenden Ansprüche, **dadurch gekennzeichnet, daß** es unter der Steuerung eines Automations-Systems funktioniert, das einen programmierbaren Automaten (76), am Eingang der Verteilungskammer angebrachte Druckmeßwertgeber (74) und ein System zur Regulierung der Kühlung der Düsen enthält, wobei die Automatisierung so gestaltet ist, daß sie die folgenden Funktionen gewährleistet: Aufrechterhaltung des richtigen Wertes des Drucks im Inneren der Verteilungskammer (12); die Durchführung des Ausstosses einer Düse, sobald der Druck in dieser steigt; das Prüfen des Wegs der Stangen (50) der Ausstoß- und Verschließungs-Einrichtungen der Düsen; Auslösen des Alarms; Steuerung der Schlamm-Zufuhr-Pumpe der Verteilungskammer; Reinigung der Düsen nach programmierten Frequenzen.

## Claims

1. Device enabling the injection to be performed of the sludges originating, notably, from waste water treatment plants into the combustion chamber of an incinerator, in particular of an incinerator for household waste, characterized in that the device comprises at least one injector (10) of small diameter, supplied at a constant flow rate for all the injectors by means of a distribution chamber (12), each injector being composed of a tube (18) having a cylindrical shape and comprising a mouth portion of conical form (20) at the combustion chamber end, with the wide angle situated at the outlet end for the sludges from the injector, in that each of the injectors (10) is provided with a cooling system (16) creating a flow of a cooling fluid, notably water, through an enclosure (24) delimited between the injection tube (18) and a sleeve (22) surrounding said tube at the base end of the injector, the injection of the cooling fluid into said enclosure being performed through a supply pipe (30) leading into this enclosure through an orifice (26) situated beneath the injection tube at the base end of the injector, and in that means are provided for regulating the flow rate of the cooling fluid introduced into the enclosure (24), thus enabling a linear temperature gradient to be obtained throughout the length of each injector.

2. Device according to Claim 1, characterized in that the diameter of each of the injectors (10) is from 10 to 40 mm.

3. Device according to any one of the preceding Claims, characterized in that the distribution chamber (12) comprises a body (40) of generally tubular shape and of constant cross-section, and that the area of its cross-section perpendicular to its longitudinal axis is greater than the sum of the areas of the cross-sections of the inlet orifices (48) of the injection tubes which communicate with the lower part of this distribution chamber.

4. Device according to Claim 3, characterized in that the feed of sludges to this distribution chamber is performed through an inlet duct (44) provided either at one of its ends or on its upper face, a discharge (36) being provided for emptying at the opposite end to the feed.

5. Device according to any one of the preceding Claims, characterized in that means are provided for assuring the clearing out and/or cleaning and/or closure of the different injectors, each of these means being constituted of a rod (50) passing through the wall of the distribution chamber (12) and penetrating into the corresponding injector tube as far as the conical portion of same, the diameter of each of the rods being smaller than the diameter of the bore of the cylindrical part of the injection tube.

6. Device according to Claim 5, characterized in that said rods (50) are operated either by hand or by any suitable motor device such as, notably, pneumatic, hydraulic or mechanical jacks and that they may be equipped with restoring means.

7. Device according to any one of Claims 5 or 6, characterized in that the sealing of each of said rods (50) through the wall of the body (40) of the distribution chamber is assured by a system of seals (54) and a grease box (58), and the cooling of each of tube rods during its withdrawal from the corresponding injection tube after cleaning-out and/obturation is achieved by passing the rod through the mass of sludges present in the distribution chamber and through the grease contained in said grease box.

8. Device according to any one of the preceding Claims, characterized in that a system of emptying and cleaning during prolonged stoppages of the device is provided, which comprises cleaning nozzles (64) leading into the distribution chamber (12), and through which there is supplied, in succession, compressed air for removing the sludges from the various injectors and then pressurized water and/or disinfecting liquid for performing the cleaning of the distribution chamber.

9. Device according to any one of the preceding Claims, characterized in that it operates under the control of an automation system comprising a programmable automatic controller (76), pressure pick-ups (74) situated at the inlet to the distribution chamber and a system for reflating the cooling of the injectors, the automation system being designed in such a way as to assure the following functions: maintenance of the correct value of the pressure inside the distribution chamber (12); performance of a cleaning-out of any one of the injectors as soon as the pressure rises in it; monitoring the stroke of the rods (50) of the cleaning-out and obturation means for the injectors; initiation of the alarms; regulating of the feed pump for sludge to the distribution chamber; cleaning of the injectors at programmed intervals.
